# FASCICULE DE BREVET EUROPEEN

(11) **EP 0 844 187 B1**
(45) Date de publication et mention de la délivrance du brevet: **05.06.2002**
(21) Numéro de dépôt: 97402625.4
(22) Date de dépôt: 04.11.1997
(51) Int. Cl.: B65D 5/36

(54) **Caisse de conditionnement repliable**
Faltbarer Verpackungsbehälter
Collapsible packaging box

(30) Priorité: 25.11.1996 FR 9614372
(43) Date de publication de la demande: 27.05.1998
(73) Titulaire: SMURFIT-SOCAR, F-94160 Saint-Mandé (FR)
(72) Inventeur: Ferrari, Hubert, 75012 Paris (FR)
(74) Mandataire: Jolly, Jean-Pierre

(56) Documents cités:
- DE-A- 3 925 490
- FR-A- 2 116 269
- GB-A- 1 121 070
- GB-A- 2 137 171

## Description

La présente invention concerne des conditionnements en un matériau semi-rigide tel que le carton ou le carton ondulé. Elle concerne plus particulièrement des perfectionnements apportés à de tels conditionnements, ayant la forme générale d'un parallélépipède rectangle et comportant quatre parois articulées entre elles par des lignes de pliage, chaque paroi étant perpendiculaire aux parois contiguës et étant attenante par deux lignes de pliage perpendiculaires aux précédentes à deux volets aptes à être dressés perpendiculairement à la paroi associée, deux volets attenants à l'une des parois étant rendus solidaires dans cette position des deux volets attenants à la paroi opposée et recouvrant les volets attenants aux parois contiguës, pour fermer le conditionnement suivant deux plans perpendiculaires à ces parois.

Des conditionnements auxquels s'applique la présente invention sont, par exemple, ceux portant les références 0201, 0202, 0204 et 0205, dans le Code International pour Emballage Carton de la F.E.F.C.O. et, plus généralement, des caisses américaines de types variés, l'invention n'étant cependant pas limitée à ces conditionnements.

On sait qu'après avoir été vidés de leur contenu, de tels conditionnements sont récupérés soit pour être mis au rebut, soit, plus fréquemment, en vue du recyclage du carton ainsi récupéré. Dans les deux cas, il est impératif que les conditionnements vides, prêts à être évacués ou à être stockés avant évacuation, occupent un volume minimum et, dans ce but, ils sont habituellement repliés à plat.

Cette opération est toutefois souvent difficile à réaliser, car il est fréquemment nécessaire de désolidariser les différentes parties du conditionnement, afin de pouvoir le mettre à plat. Ceci complique naturellement les opérations des manutentionnaires, en particulier dans les magasins ou les hypermarchés, lorsqu'ils installent les produits conditionnés sur les rayons, en vue de leur exposition en vente, et il en résulte une sérieuse perte de temps.

On connaît par DE-A-3 925 490, un conditionnement en un matériau semi-rigide tel que le carton ou le carton ondulé du type défini ci-dessus, dans lequel les deux volets recouverts par deux autres volets solidaires l'un de l'autre ne sont ni solidaires de ces derniers, ni solidarisés entre eux, tandis que des lignes de pliage s'étendent sur ces volets, à partir de la partie centrale de leurs lignes de raccordement aux parois attenantes.

La présente invention s'intéresse à des emballages du type général rappelé ci-dessus, et elle propose de ménager à une extrémité du conditionnement, dans les volets que recouvrent deux autres volets solidaires l'un de l'autre, mais qui ne sont ni solidaires de ces derniers ni solidiares entre eux, à partir de la partie centrale de leur ligne de raccordement à la partie attenante, une zone de moindre de résistance mécanique, qui comprend :
- soit une première ligne de coupe ou d'amorces de rupture s'étendant suivant la partie centrale de la ligne de raccordement de ces volets à la paroi attenante et une seconde ligne de coupe ou d'amorces de rupture s'étendant sur ces volets perpendiculairement à ladite ligne de raccordement, à partir du milieu de celle-ci ;
- soit une découpe ménagée dans ces volets à partir de la partie centrale de leur ligne de raccordement à la paroi associée.

Comme on l'expliquera ci-après plus en détail, la zone de moindre résistance de chacun des deux volets est destinée à éviter qu'ils ne s'opposent à un pliage à plat du conditionnement vide, lorsqu'on exerce sur les deux parois de conditionnement auxquelles ils ne sont pas attenants un effort de compression parallèle à ces volets. Au contraire, ces zones de moindre résistance mécanique, en affaiblissant chaque volet dans la partie médiane de la ligne de pliage par laquelle ils sont raccordés aux parois attenantes, favorisent le pliage de chacun de ces volets en deux moitiés appliquées l'une contre l'autre et le pliage à plat de l'ensemble du conditionnement.

Comme on le verra dans la suite de la présente description, l'ouverture du conditionnement s'effectuera en désolidarisant les uns des autres les volets qui sont disposés dans un plan parallèle à ceux comportant les zones de moindre résistance mécanique et en les amenant dans le prolongement des parois attenantes.

Après avoir vidé le conditionnement de son contenu, le pliage à plat du carton vide peut alors s'effectuer de deux façon différentes :
- dans le cas d'un conditionnement en carton ondulé dont les cannelures sont parallèles aux lignes d'articulation entre elles des parois, il suffira d'exercer manuellement une pression sur l'une des parois associées aux volets solidaires l'un de l'autre pour que les deux parois contiguës à celle-ci, c'est-à-dire celles associées aux volets non solidaires l'un de l'autre et présentant des zones de moindre résistance mécanique, se plient spontanément le long d'une cannelure s'étendant sensiblement à partir du milieu de la ligne de raccordement de chacune de ces parois et du volet attenant, les zones d'affaiblissement ménagées dans les volets évitant qu'ils opposent une résistance à la mise à plat du conditionnement et favorisant au contraire leur repliage sur eux-mêmes ;
- dans le cas d'un conditionnement en un carton compact ou d'un carton ondulé dont les cannelures ne sont pas parallèles aux lignes d'articulation entre elles des parois du conditionnement, il suffira, pour obtenir le même résultat, de prévoir dans les parois attenantes aux volets non solidaires l'un de l'autre une ligne de refoulage (prépliage) s'étendant à partir du milieu de la ligne de raccordement à chaque volet et perpendiculairement à celle-ci.

Une telle ligne de refoulage peut naturellement être également prévue, dans le cas où les cannelures du carton ondulé sont perpendiculaires aux lignes de raccordement des volets et des parois attenantes, en vue de faciliter le pliage des parois attenantes aux volets non solidaires l'un de l'autre.

Les volets attenants à deux parois opposées et solidaires l'une de l'autre peuvent être solidarisés à l'aide d'une bande adhésive chevauchant leurs bords contigus, s'ils sont à bords sensiblement jointifs, ces volets venant simplement en contact mutuel, par pliage de la bande adhésive, lors du pliage à plat du conditionnement.

Si ces volets sont à recouvrement, ils pourront être assemblés par collage ou par un ruban adhésif, mais il faudra alors prévoir dans l'un au moins des volets un refoulage perpendiculaire aux lignes de raccordement des parois entre elles et disposé dans la partie médiane de la partie de recouvrement, afin de pouvoir amener les deux volets en contact mutuel par pliage autour de ce ou ces refoulages, lors de la mise à plat du conditionnement.

D'autres caractéristiques et avantages du conditionnement conforme à l'invention apparaîtront dans la description détaillée qui va suivre, à titre d'exemple, de diverses formes de réalisation de ce conditionnement. Dans cette description, on se réfèrera aux dessins annexés, sur lesquels :
La figure 1 est une vue d'un flan de carton compact ou de carton ondulé, prédécoupé et refoulé, destiné à la réalisation d'un premier conditionnement conforme à l'invention
La figure 2 est une vue en perspective partielle de ce premier conditionnement ;
La figure 3 illustre la mise à plat de ce conditionnement, vidé de son contenu ;
La figure 4 est une vue du conditionnement replié à plat ;
Les figures 5 à 6 sont des vues d'un flan de carton compact ou de carton ondulé, prédécoupé et refoulé, pour la réalisation d'un second et d'un troisième conditionnements conformes à l'invention ;
Les figures 7 à 9 sont des vues analogues aux figures 1 à 3 d'une quatrième forme de réalisation de l'invention.

On se réfèrera d'abord aux figures 1 à 4.

Le conditionnement en carton compact ou ondulé illustré par ces figures a la forme d'un parallélépipède rectangle et comprend quatre parois rectangulaires, respectivement 1 à 4, attenantes par des lignes de pliage parallèles entre elles. Une bande 5, attenante au panneau 4 par une ligne de pliage parallèle au précédentes, est collée contre la face interne du panneau 1.

Chaque paroi 1 à 4 est perpendiculaire aux deux parois contiguës. A chacune d'entre elles sont attenants, par des lignes de pliage perpendiculaires aux précédentes, deux volets rectangulaires, qui, dans le cas présent, sont identiques, respectivement 6 et 6', 7 et 7', 8 et 8', et 9 et 9'.

Ces volets peuvent ainsi être rabattus perpendiculairement aux parois associées, pour les fermer suivant deux plans parallèles, et ils ont des dimensions telles que, dans cette position, les volets de plus grandes dimensions, respectivement 7, 7' et 9, 9', sont disposés bord à bord et recouvrent les volets 6, 6' et 8, 8', de plus petites dimensions. Dans cette position, après remplissage du conditionnement, les volets contigus 7 et 9, respectivement 7' et 9', peuvent être réunis par un ruban adhésif 10, qui assure l'inviolabilité du conditionnement plein.

Conformément à l'invention, une ligne de coupe ou d'amorces de rupture, respectivement 11 et 12, est pratiquée suivant une partie de la longueur de la ligne de pliage réunissant respectivement les parois 1 et 3 aux volets 6 et 8 disposés dans un même plan, en position perpendiculaire à ces parois. De même, une ligne de coupe ou d'amorces de rupture, respectivement 13 et 14, s'étend suivant une partie de la largeur de ces mêmes volets 6 et 8, perpendiculairement à leur ligne de raccordement à la paroi attenante, à partir du milieu de celle-ci.

Les lignes de coupe ou d'amorces de rupture 13 et 14 se prolongent avantageusement par un premier refoulage, respectivement 15 et 16, divisant les parois 1 et 3 en deux moitiés égales, et par un second refoulage respectivement 17 et 18, divisant les deux autres volets 6' et 7', en deux parties égales. Comme on l'expliquera ci-après, ces refoulages sont nécessaires pour la mise à plat du conditionnement vide, s'il est en un carton compact ou en un carton ondulé dont les cannelures ne sont pas parallèles aux lignes d'articulation des parois 1 à 4 entre elles. Si ces cannelures sont parallèles à ces lignes d'articulation, les refoulages 15 à 18 sont simplement avantageux, mais non nécessaires, pour la mise à plat du conditionnement.

On notera que les volets 6 et 8 ne sont pas réunis par des points de colle aux volets 7 et 9. En revanche, les volets 6' et 8' sont collés, comme il est usuel, contre les volets 7' et 9'.

Comme représenté sur la figure 3, l'ouverture du conditionnement s'effectue en désolidarisant les uns des autres les volets 6', 7', 8' et 9' et en les amenant dans le prolongement des parois attenantes. On pourrait aussi séparer cette extrémité du reste du conditionnement par déchirure de lignes d'amorces de rupture disposées en position appropriée. C'est par cette extrémité ouverte que l'on vide le conditionnement de son contenu.

Comme représenté sur les figures 3 et 4, pour replier à plat le conditionnement, on le fait reposer sur une surface plane par l'une des parois 2 et 4, ici la paroi 2, et l'on exerce suivant la flèche F une pression perpendiculaire à la paroi 4 opposée.

Sous cette pression, le ruban adhésif 10 va se plier et les volets 7 et 9 vont se rapprocher l'un de l'autre, sans que les volets 6 et 8 opposent de résistance, car eux-mêmes vont pouvoir se plier en deux, du fait des zones de moindre résistance constituées par les lignes de coupe ou d'amorces de rupture 11, 12, 13 et 14.

Si des refoulages 15, 16 et 17, 18, sont ménagés respectivement dans les parois 1 et 3 et dans les volets 6' et 8', ces parois et ces volets vont eux aussi se plier en deux autour de ces refoulages. On notera toutefois que, si le conditionnement est en un carton ondulé dont les cannelures sont parallèles aux lignes de raccordement des parois 1-4 entre elles, les refoulages 15-18 ne sont pas nécessaires, les parois 1, 3 et les volets 6', 8', pouvant se replier spontanément en deux parties égales, autour d'une cannelure disposée suivant leur partie médiane, sous une simple pression manuelle exercée sur la paroi 4.

Sur la figure 5, où les organes déjà décrits en relation avec les figures 1 à 4 sont désignés par les mêmes chiffres de référence, la zone de moindre résistance mécanique des volets 6 et 8 n'est plus obtenue, comme précédemment, en prévoyant des lignes de coupes ou d'amorces de rupture telles que 11, 12, 13 et 14, mais en ménageant dans la partie centrale de ces volets 6 et 8, à partir de leur ligne de raccordement aux parois 1 et 3, une partie découpée, respectivement 19 et 20. Cette partie découpée a ici la forme d'un triangle isocèle, dont la base s'étend suivant une partie de la ligne de raccordement des volets 6, 8 aux parois 1, 3, et dont le sommet opposé est disposé dans le prolongement des refoulements 15 et 16, mais cette forme n'a naturellement pas de caractère limitatif.

Dans la variante de la figure 6, où les organes décrits précédemment sont à nouveau désignés par les mêmes chiffres de référence, les volets 6, 7, 8 et 9, ont, perpendiculairement à leur ligne de raccordement aux parois attenante 1, 2, 3 et 4, une dimension supérieure à la dimension correspondante des volets 6', 7', 8' et 9'. Il en résulte qu'après mise en forme du conditionnement, les volets 7 et 9 se recouvrent partiellement, les bandes de recouvrement étant désignées par les références 7a et 9a. Pour pouvoir replier à plat le conditionnement, il est donc nécessaire de prévoir, dans la partie médiane des parties 7a et 9a, un refoulage, respectivement 21 et 22, qui, dans le conditionnement monté, sera situé dans le plan médian du conditionnement.

Dans cette réalisation, les volets 7 et 8 peuvent être assemblés par collage des parties 7a et 9a l'une contre l'autre ou par un ruban adhésif.

Les figures 7 et 9, sur lesquelles les organes déjà décrits en relation avec les figures précédentes sont désignées par les mêmes chiffres de référence, concernent une autre forme de réalisation de l'invention. Dans celle-ci, le volet 9 a une dimension, perpendiculairement à la ligne de raccordement à la paroi 4, supérieure à la dimension correspondante du volet 7. En position montée du conditionnement, une partie du volet 9 en forme de bande 9a, recouvre le volet 7, contre lequel elle peut être collée, et, pour pouvoir replier à plat le conditionnement vide, il est donc nécessaire de prévoir un refoulage 23 à la limite de la bande 9a, dans le plan médian du conditionnement.

Dans toutes ces variantes, l'invention permet donc de réaliser de façon simple un conditionnement en carton ou carton ondulé, apte à être replié à plat aisément, après avoir été vidé de son contenu.

## Revendications

1. Conditionnement en un matériau semi-rigide tel que le carton ou le carton ondulé, ayant la forme générale d'un parallélépipède rectangle et comportant quatre parois (1, 2, 3, 4) articulées entre elles par des lignes de pliage, chaque paroi étant perpendiculaire aux parois contiguës et étant attenante, par deux lignes de pliage perpendiculaires aux précédentes, à deux volets (6, 6' ; 7, 7'; 8, 8' ; 9, 9') aptes à être dressés perpendiculairement à la paroi associée, deux volets (7, 7') attenants à l'une des parois étant rendus solidaires dans cette position des deux volets (9, 9') attenants à la paroi opposée et vus de l'extérieur, recouvrant les volets (6, 6' ; 8, 8') attenants aux parois contiguës, pour fermer le conditionnement suivant deux plans perpendiculaires à ces parois, les deux volets (6, 8) prévus à une extrémité du conditionnement et recouverts par les deux autres volets (7, 9) solidaires l'un de l'autre n'étant ni solidaires de ces derniers, ni solidarisés entre eux, tandis que, dans ces volets (6, 8), à partir de la partie centrale de leurs lignes de raccordement aux parois attenantes (1, 3), est ménagée une zone de moindre résistance mécanique, ce conditionnement étant **caractérisé en ce que** la zone de moindre résistance mécanique des volets (6, 8) comprend :
- soit une première ligne (11, 12) de coupe ou d'amorces de rupture, s'étendant suivant la partie centrale de la ligne de raccordement de ces volets à la paroi attenante (1, 3), et une seconde ligne (13, 14) de coupe ou d'amorces de rupture s'étendant sur ces volets, perpendiculairement à ladite ligne de raccordement, à partir du milieu de celle-ci ;
- soit une découpe (19, 20) ménagée dans ces volets à partir de la partie centrale de leur ligne de raccordement à la paroi associée (1, 3).

2. Conditionnement selon la revendication 1, **caractérisé en ce qu'**une ligne de refoulage (15, 16) est ménagée dans les parois attenantes aux volets (6, 8) non solidaires l'un de l'autre, à partir du milieu de la ligne de raccordement de ces volets à ces parois, cette ligne de refoulage se prolongeant (en 17, 18) sur les seconds volets (6', 8') attenants aux mêmes parois.

3. Conditionnement selon l'une des revendications 1 et 2, **caractérisé en ce que** les volets (7, 9) solidaires l'un de l'autre sont à bords jointifs et sont rendus solidaires à l'aide d'un ruban adhésif.

4. Conditionnement selon l'une des revendications 1 à 3, **caractérisé en ce que** l'un au moins des volets (7, 9) solidaires l'un de l'autre recouvre au moins partiellement l'autre volet, une ligne de refoulage (21, 22 ;23) étant ménagée dans la zone de recouvrement (7a, 9a) de l'un au moins des volets, dans un plan médian du conditionnement, les parties en contact mutuel étant assemblées par collage ou par un ruban adhésif.

## Patentansprüche

1. Verpackung aus einem halbsteifen Material wie z.B. Karton oder Wellpappe, welche eine allgemein parallelepipedartige, rechtwinklige Form und vier untereinander durch Faltungslinien gelenkig miteinander in Verbindung stehende Wandungen (1,2,3,4) aufweist, wobei sich jede Wandung senkrecht zu den aneinanderliegenden Wandungen erstreckt und über zwei Faltungslinien, die sich senkrecht zu den vorstehend genannten Faltungslinien erstrecken, an zwei Klappen (6,6'; 7,7'; 8,8'; 9,9') grenzt, die für ein senkrechtes Aufrichten gegenüber der jeweils zugeordneten Wandung bestimmt sind, wobei zwei, an eine der Wandungen angrenzende Klappen (7,7') in dieser Position zusammenhängend mit den an die von der Außenseite her gesehen gegenüberliegende Wandung angrenzenden Klappen (9,9') angeordnet sind und die Klappen (6,6',8,8') überdecken, die an die aneinanderliegenden Wandungen angrenzen, um die Verpackung gemäß zweier Ebenen senkrecht zu den Wandungen zu verschließen, wobei die beiden Klappen (6,8), die an einem Ende der Verpackung angeordnet sind und durch die beiden anderen, miteinander in Verbindung stehenden Klappen (6,8) überdeckt werden, weder mit den letztgenannten noch untereinander in Verbindung stehen, wohingegen sich auf den Klappen (6,8) ausgehend von einem Mittelabschnitt ihrer Verbindungslinien mit den angrenzenden Wandungen (1,3) ein Bereich geringerer mechanischer Festigkeit erstreckt und wobei die Verpackung **dadurch gekennzeichnet ist, dass** der Bereich geringerer mechanischer Festigkeit der Klappen (6,8) Folgendes umfasst:
- entweder eine erste Schnittlinie (11,12) oder eine Bruchlinie, die sich entlang des Mittelabschnitts der Verbindungslinie der Klappen mit der angrenzenden Wandung (1,3) erstreckt und eine zweite Schnittlinie (13,14) oder Bruchlinie, die sich auf diesen Klappen senkrecht zu der genannten Verbindungslinie ausgehend von deren Mitte erstreckt oder
- einen Schnitt (19,20), der in die Klappen eingebracht ist und der sich ausgehend von einem Mittelabschnitt der Verbindungslinie mit der zugeordneten Wandung (1,3) erstreckt.

2. Verpackung nach Anspruch 1, **dadurch gekennzeichnet, dass** in die an die Klappen (6,8) angrenzenden Wandungen, die nicht zusammenhängend ausgebildet sind, eine Umformlinie (15,16) eingearbeitet ist, die sich ausgehend von der Mitte der Verbindungslinie der Klappen mit den Wandungen erstreckt, wobei diese Umformlinie auf den zweiten, an denselben Wandungen angrenzenden Klappen (6',8') verlängert ist.

3. Verpackung nach einem der vorangegangenen Ansprüche 1 und 2, **dadurch gekennzeichnet, dass** die miteinander zusammenhängenden Klappen (7,9) an ihren Berandungen aneinanderstoßen und über ein Klebeband miteinander in Verbindung stehen.

4. Verpackung nach einem der Ansprüche 1 bis 3, **dadurch gekennzeichnet, dass** wenigstens eine der miteinander zusammenhängenden Klappen (7,9) die andere Klappe zumindest teilweise überdeckt, wobei in einem Überdeckungsbereich (7a,9a), in dem sich die Klappen überdecken, eine Umformlinie (21,22;23) angeordnet ist, und zwar in einer mittleren Ebene der Verpackung, wobei die miteinander in Berührung stehenden Teile durch Klebung oder über ein Klebeband miteinander in Verbindung stehen.

## Claims

1. Packaging of a semi-rigid material such as cardboard or corrugated cardboard, having the general shape of a rectangular parallelepiped and comprising four walls (1, 2, 3, 4) hinged together by fold lines, each wall being perpendicular to the contiguous walls and adjoining, via two fold lines perpendicular to those mentioned above, two flaps (6, 6'; 7, 7'; 8, 8'; 9, 9') capable of being erected perpendicularly to the associated wall, two flaps (7, 7') adjoining one of the walls being firmly connected, in this position, to the two flaps (9, 9') adjoining the opposite wall and viewed from the outside, overlapping the flaps (6, 6'; 8, 8') adjoining the contiguous walls, to close the packaging along two planes perpendicular to these walls, the two flaps (6, 8) provided at one end of the packaging and overlapped by the other two mutually connected flaps (7, 9) being neither firmly connected with the latter nor to one another, while in these flaps (6, 8) there is formed, from the central part of their lines of connection to the adjoining walls (1, 3), a zone of lower strength, this packaging being **characterised in that** the lower strength zone of the flaps (6, 8) comprises:
- either a first cut or incipient breakage line (11, 12), extending along the central part of the line of connection of these flaps to the adjoining wall (1, 3), and a second cut or incipient breakage line (13, 14) extending over these flaps, perpendicularly to said connection line, from the centre thereof;.
- or a notch (19, 20) formed in these flaps from the central part of their line of connection to the associated wall (1, 3).

2. Packaging according to claim 1, **characterised in that** a back-fold line (15, 16) is formed in each of the walls adjoining the flaps (6, 8) not firmly connected to one another, from the centre of the line of connection of said flaps to said walls, this back-fold line extending (at 17, 18) over the second flaps (6', 8') adjoining the same walls.

3. Packaging according to one of claims 1 and 2, **characterised in that** the flaps (7, 9) firmly connected to one another have abutting edges and are connected together by means of an adhesive tape.

4. Packaging according to one of claims 1 to 3, **characterised in that** one at least of the flaps (7, 9) firmly connected to one another overlaps the other flap at least partially, a back-fold line (21, 22; 23) being formed in the overlap zone (7a, 9a) of one at least of the flaps, in a median plane of the packaging, the parts in mutual contact being assembled by gluing or an adhesive tape.
